# EUROPÄISCHE PATENTSCHRIFT

(11) **EP 0 767 125 B1**
(45) Veröffentlichungstag und Bekanntmachung des Hinweises auf die Patenterteilung: **01.12.1999**
(21) Anmeldenummer: 96113358.4
(22) Anmeldetag: 21.08.1996
(51) Int. Cl.: B65H 29/04

(54) **Klammer für flächige Gegenstände**
Clip for flat objects
Pince pour des articles plats

(30) Priorität: 03.10.1995 CH 278695
(43) Veröffentlichungstag der Anmeldung: 09.04.1997
(73) Patentinhaber: Ferag AG, 8340 Hinwil (CH)
(72) Erfinder: Reist, Walter, 8340 Hinwil (CH)
(74) Vertreter: Patentanwälte Schaad, Balass, Menzl & Partner AG

(56) Entgegenhaltungen:
- CH-A- 636 824

## Beschreibung

Die vorliegende Erfindung betrifft eine Klammer zum Halten flächiger Gegenstände, insbesondere flexibler Gegenstände wie ein- und mehrblättrige Druckereiprodukte, gemäss Oberbegriff des Anspruches 1.

Eine Klammer dieser Art ist aus der CH-A-636 824 bzw. der entsprechenden US-A-4,307,801 bekannt. Diese Klammer weist zwei Klammerbacken auf, die um eine gemeinsame Achse schwenkbar in einem Halter gelagert sind. Eine Schliessfeder wirkt in Schliessrichtung auf die Klammerbacken und hält diese in einer Klemmstellung. Zum Oeffnen der Klammer wird jeweils die eine Klammerbacke durch Krafteinwirkung auf einen mit dieser Klammerbacke fest verbundenen Oeffnungshebel entgegen der Wirkung der Schliessfeder von der andern Klammerbacke weggeschwenkt. Um die Klammer öffnen zu können, muss also jedesmal die Kraft der Schliessfeder überwunden werden.

Der vorliegenden Erfindung liegt nun die Aufgabe zugrunde, eine Klammer der eingangs genannten Art zu schaffen, bei der die Klemmbacken in ihrer Klemmstellung den erfassten Gegenstand sicher festklemmen, die Klammer aber auf einfache Weise geöffnet werden kann.

Diese Aufgabe wird mit einer Klammer mit den Merkmalen des Anspruches 1 gelöst.

Die Schliesseinrichtung sorgt in ihrer Schliessstellung dafür, dass die Klammerbacken zur Erzielung einer genügend starken Klemmwirkung gegeneinander gedrückt werden. Beim Verbringen der Schliesseinrichtung in die Freigabestellung verschwinden die auf die Klammerbacken einwirkenden Schliesskräfte und die Klammerbacken können sich voneinander weg bewegen und den erfassten Gegenstand freigeben.

Bevorzugte Weiterausgestaltungen der erfindungsgemässen Klammer bilden Gegenstand der abhängigen Ansprüche.

Die erfindungsgemässe Klammer eignet sich für den Einsatz in einer Transportvorrichtung für flächige Gegenstände, bei der die Klammern an einem umlaufend angetriebenen Zugorgan angebracht sind und so entlang einer Transportbahn bewegt werden.

Im folgenden wird anhand der Zeichung der Erfindungsgegenstand näher erläutert. Es zeigen rein schematisch:
- Fig. 1 u. 2: eine erfindungsgemässe Klammer in Vorderansicht bzw. in Seitenansicht und im Schnitt entlang der Linie II-II in geschlossenem Zustand,
- Fig. 3 u. 4: in einer den Fig. 1 und 2 entsprechender Darstellung die in den Fig. 1 und 2 gezeigte Klammer in offenem Zustand,
- Fig. 5: die Klammer gemäss Fig. 1 in Draufsicht in Richtung des Pfeiles A in Fig. 1,
- Fig. 6: in einer der Fig. 4 entsprechenden Darstellung eine zweite Ausführungsform einer erfindungsgemässen Klammer,
- Fig. 7: in Seitenansicht eine mit erfindungsgemässen Klammern ausgerüstete Transportvorrichtung für Druckereierzeugnisse,
- Fig. 8: in Seitenansicht eine Pufferstation mit einer Anzahl von zusammengeschobenen Klammern der erfindungsgemässen Art,
- Fig. 9 u. 10: in Seitenansicht eine dritte Ausführungsform einer erfindungsgemässen Klammer in offenem bzw. geschlossenem Zustand, und
- Fig. 11: die Klammer gemäss den Fig. 9 und 10 in Draufsicht.

Anhand der Fig. 1 bis 5 wird nachfolgend der Aufbau und die Wirkungsweise der erfindungsgemässen Klammer erläutert.

Die Klammer 1 weist zwei Klammerbacken 2, 3 auf, die aus einem biegesteifen Material, vorzugsweise aus einem geeigneten Kunststoff, bestehen. Die beiden Klammerbacken 2, 3 sind um eine gemeinsame Achse 4 schwenkbar gelagert. Hiezu ist die Klammerbacke 2 mit Laschen 5 und die Klammerbacke 3 mit Laschen 6 versehen, die die Achse 4 umgreifen und in deren Längsrichtung abwechselnd angeordnet sind, wie das aus den Fig. 1, 3 und 5 deutlich hervorgeht. Die Klammerbacken 2, 3 werden in ihrer in den Fig. 1 und 2 gezeigten Klemmstellung mittels einer Schliesseinrichtung 7 gegeneinander gedrückt. Diese Schliesseinrichtung 7 ist in den Fig. 1 und 2 in ihrer Schliessstellung und in den Fig. 3 und 4 in ihrer Freigabestellung gezeigt.

Die Schliesseinrichtung 7 weist zwei sich in einem Abstand a (Fig. 2) gegenüberliegende Klemmkörper 8, 9 auf, zwischen denen sich die Klammerbacken 2, 3 erstrecken. Jeder Klemmkörper 8, 9 ist vorzugsweise drehbar auf einem biegesteifen Tragarm 10 bzw. 11 befestigt. An ihrem einen Ende sind die beiden Tragarme 10, 11 über ein Verbindungsstück 12 miteinander verbunden. Von diesem Verbindungsstück 12 ragt ein Lagerbolzen 13 weg, auf dem eine Steuerrolle 14 gelagert ist. Letztere kann drehbar oder fest mit dem Lagerbolzen 13 verbunden sein. Am gegenüberliegenden Ende sind die Tragarme 10, 11 an einer Schwenkachse 15 befestigt, die schwenkbar in einem Lagerkörper 16 gelagert ist. Letzterer sitzt drehbar auf der Achse 4, so dass die Schliesseinrichtung 7 sich mit den Klammerbacken 2, 3 verschwenken kann. Die Tragarme 10, 11, das Verbindungsstück 12 und die Schwenkachse 15 bilden einen Bügel.

Auf ihrer aussenliegenden Seite 17, 18 sind die Klammerbacken 2, 3 an ihrem der Achse 4 benachbarten Ende mit Rastvertiefungen 19, 20 für die Klemmkörper 8, 9 versehen. Diese Rastvertiefungen 19, 20 werden gegen die Achse 4 hin von einer Rastnase 21 bzw. 22 in Form eines Wulstes begrenzt. Der Abstand b (Fig. 2) zwischen den äussersten Stellen der Rastnasen 21, 22 ist dabei grösser als der Abstand a zwischen den Klemmkörpern 8, 9.

Die Funktionsweise der Klammer 1 ist wie folgt:
Ist die Schliesseinrichtung 7 wie in den Fig. 3 und 4 gezeigt in die Freigabestellung hochgeschwenkt, in der die Klemmkörper 8, 9 sich auf der bezüglich der Rastnasen 21, 22 gegenüberliegenden Seite der Rastvertiefungen 19, 20 befinden, so können sich die Klammerbacken 2, 3 um die Achse 4 voneinander wegschwenken und die Offenstellung einnehmen (Fig. 4). Dabei ist der Oeffnungswinkel durch die beiden Klemmkörper 8, 9 gegeben. Zum Schliessen der Klammer 1 und Aufbringen einer Klemmkraft wird die Schliesseinrichtung 7 von der Freigabestellung nach unten in die Schliessstellung verschwenkt. Dieser Zustand ist in den Fig. 1 und 2 gezeigt. Im Zuge dieser Verschwenkung in die Schliessstellung müssen unter Aufbringung einer gewissen Kraft zuerst die Rastnasen 21, 22 von den Klemmkörpern 8, 9 überfahren werden, worauf letztere dann in die Rastvertiefungen 19, 20 eingreifen. Wie die Fig. 2 zeigt sind die Klammerbacken 2, 3 so ausgebildet, dass sich deren Enden 2a, 3a berühren, während die Klammerbacken 2, 3 im Bereich der Rastvertiefungen voneinander beabstandet sind. Anders ausgedrückt sind die Klammerbacken 2, 3 von der Achse 4 her bis zu den Enden 2a, 3a hin leicht gewölbt. Jeder der beiden in einem festen Abstand a voneinander angeordneten Klemmkörper 8, 9 übt in Schliessstellung der Schliesseinrichtung 7 auf die zugeordnete Klammerbacke 2, 3 eine Schliesskraft F1 bzw. F2 (Fig. 2) aus. Die beiden Schliesskräfte F1, F2 wirken einander entgegengesetzt jeweils auf die Aussenseite 17 bzw. 18 der entsprechenden Klammerbacke 2 bzw. 3.

In Fig. 6 ist in einer der Fig. 4 entsprechenden Darstellung eine andere Ausführungsform einer Klammer 1 in Offenstellung gezeigt. Diese Ausführungsform der Klammer 1 unterscheidet sich von derjenigen gemäss den Fig. 1 bis 5 nur dadurch, dass jede Klammerbacke 2, 3 mit einem Betätigungshebel verbunden ist, nämlich die Klammerbacke 2 mit einem Betätigungshebel 24 und die Klammerbacke 3 mit einem Betätigungshebel 25. Die Betätigungshebel 24, 25 sind schwenkbar auf der Achse 4 gelagert und tragen an ihrem freien Ende eine Steuerrolle 26 bzw. 27. Strichpunktiert sind in der Fig. 6 Steuerkurven 28 bzw. 29 angedeutet, die auf die zugeordneten Steuerrollen 26 bzw. 27 einwirken. Ueber diese Betätigungshebel 24, 25 und die mit den Steuerkulissen 28, 29 zusammenwirkenden Steuerrollen 26, 27 kann die Schwenkbewegung der Klammerbacken 2 und 3 von der Offenstellung in die Klemmstellung und bei sich in Freigabestellung befindlicher Schliesseinrichtung 7 auch von der Klemmstellung in die Offenstellung gesteuert werden. Bei geschlossener Klammer 1, d.h. bei in Klemmstellung verriegelten Klammerbacken 2, 3, kann mittels der Betätigungshebel 24, 25 die Klammer 1 als Einheit um die Achse 4 verschwenkt werden.

Es ist selbstverständlich möglich, die Klammerbacken 2, 3 mittels der zugeordneten Betätigungshebel 24, 25 einzeln zu steuern.

In Fig. 6 ist weiter angedeutet, dass die Klammer 1, sei sie nun von der in Fig. 6 gezeigten oder von der in den Fig. 1 bis 5 gezeigten Konstruktion, über eine Halterung 30 an einem in Fig. 6 nur schematisch angedeuteten Zugorgan 31 befestigt sein kann, das in einem Führungskanal 32 geführt umlaufend angetrieben ist. Die Klammern 1 bilden auf diese Weise Teil einer Transportvorrichtung, wie sie anhand der Fig. 7 noch näher erläutert werden wird.

Zum Verschwenken der durch die Schliesseinrichtung 7 freigegebenen Klammerbacken 2, 3 von der Klemm- in die Offenstellung kann auch eine Druckfeder 33 verwendet werden, die zwischen den Klammerbacken 2, 3 angeordnet ist und in Fig. 6 schematisch angedeutet ist. Durch die Druckfeder 33 werden die Klammerbacken 2, 3 in ihrer Offenstellung gehalten. Diese Druckfeder 33 kann auch bei einer Klammer 1, wie sie in den Fig. 1 - 5 gezeigt ist, eingesetzt werden.

In Fig. 7 ist ein Abschnitt der bereits erwähnten Transportvorrichtung 34 gezeigt. Mittels der Halterungen 30 sind in regelmässigen Abständen Klammern 1 am Zugorgan 31 befestigt, das in Richtung des Pfeiles B angetrieben ist. Die Transporteinrichtung 34 dient zum Fördern von Druckereierzeugnissen 35 (z.B. gefaltete Druckbogen) zu einer Abgabestelle Z. An dieser Abgabestelle Z befindet sich ein Ablagetisch 36, dem ein ansteigender Führungsabschnitt 36a vorgeschaltet ist.

Wie aus Fig. 7 ersichtlich ist, werden die durch die geschlossenen Klammern 1 festgehaltenen Druckereierzeugnisse 35 hängend zur Abgabestelle Z geführt. Die unteren Endbereiche 35a der Druckereierzeugnisse 35 laufen auf den ansteigenden Führungsabschnitt 36a auf, was zur Folge hat, dass die Druckereierzeugnisse 35 in eine nach rückwärts abfallende Schräglage gezwungen werden. Oberhalb des Ablagetisches 36 ist eine ortsfeste Oeffnungskulisse 37 angeordnet, die in Förderrichtung B gesehen ansteigt. Die Steuerrollen 14 der Schliesseinrichtungen 7 laufen auf diese Oeffnungskulisse 37 auf, was zur Folge hat, dass die Schliesseinrichtung 7 aus der Schliessstellung in die Freigabestellung hochgeschwenkt werden. Damit werden die Klammerbacken 2, 3 freigegeben und können sich voneinander weg bewegen. Die Druckereierzeugnisse 35 fallen nach unten und legen sich dabei jeweils dachziegelartig auf das vorangehende Druckereierzeugnis 35 ab. Die so auf dem Ablagetisch 36 gebildete Schuppenformation S wird mittels eines nicht näher dargestellten Wegförderers in Richtung des Pfeiles C weggeführt. Die offenen Klammern 1 laufen in Hängelage weiter zu einer nicht dargestellten Aufnahmestation, in der sie wieder ein Druckereierzeugnis 35 aufnehmen. Dabei wird die Schliesseinrichtung 7 ebenfalls mittels einer Kulisse oder dgl. von der Freigabestellung in die Schliessstellung zurückverschwenkt, sobald das wegzutransportierende Druckereierzeugnis 35 zwischen die Klammerbacken 2, 3 eingeschoben ist.

Anhand der Fig. 7 lassen sich auch Abwandlungen in der Konstruktion der Klammern 1 erläutern.

Wird der Lagerkörper 16 an der Halterung 30 befestigt, so dass sich die Schliesseinrichtung 7 auf der Achse 4 nicht mehr drehen kann, so ist die Lage der Klammern 1 sowohl im offenen wie im geschlossenen Zustand gegeben. In dieser gegebenen Lage können sich die Klammern 1 in vertikaler Richtung erstrecken oder gegenüber der Vertikalen unter einem Winkel schräggestellt sein.

Statt wie beschrieben beide Klammerbacken 2 und 3 schwenkbar auf der Achse 4 zu lagern ist es auch möglich, eine Klammerbacke 2 oder 3 in ihrer Lage zu fixieren und nur die andere Klammerbacke schwenkbar zu lagern. Eine solche Ausführungsform ist in Fig. 7 durch die mit 1' bezeichnete Klammer dargestellt. Dabei nimmt die Klammerbacke 3 eine fixe Stellung ein, während die andere Klammerbacke 2 schwenkbar gelagert ist.

In Fig. 8 ist - ausgehend von einer Transporteinrichtung 34, wie sie in Fig. 7 gezeigt ist - eine Pufferstation 38 gezeigt, in der eine Anzahl von geschlossenen Klammern 1 so zusammengeschoben sind, dass sie aneinander anstossen. Die von den Klammern 1 festgehaltenen Druckereiprodukte sind nicht gezeigt. Für eine solche Pufferung der Klammern 1 müssen letztere lösbar mit dem Zugorgan 31 verbunden sein. Die am Zugorgan 31 festgeklemmten Klammern 1 werden zur Pufferstation 38 gebracht. Beim Auftreffen auf die vorangehende Klammer wird dann die Verbindung zum Zugorgan 31 gelöst. Zum Entleeren der Pufferstation 38 werden dann die Klammern 1 nacheinander wieder an das Zugorgan 31 angekoppelt, das dabei entweder in Förderrichtung B oder in der entgegengesetzten Richtung angetrieben sein kann.

Aus dieser Fig. 8 ist ersichtlich, dass wegen der konstruktiv bedingten geringen Breite der Klammern 1 diese in der Pufferstation 38 wenig Raum beanspruchen.

Die in den Fig. 9-11 in Seitenansicht und Draufsicht gezeigte dritte Ausführungsform einer erfindungsgemässen Klammer 50 weist ebenfalls zwei Klammerbacken 51, 52 auf, die vorzugsweise aus einem federelastischen Material, z.B. aus Federstahl, bestehen. Die eine Klammerbacke 51 ist an einem Klammerkörper 53 befestigt und ist somit fix. Am Klammerkörper 53 ist eine Halterung 54 angebracht, in der eine Achse 55 gehalten ist. Auf dieser Achse 55 ist die bewegliche Klammerbacke 52 schwenkbar gelagert. Zu diesem Zwecke weist die Klammerbacke 52 zwei seitliche, hochgebogene Laschen 56 auf, die von der Achse 55 durchdrungen werden. Die bewegliche Klammerbacke 52 wird in ihrer in Fig. 10 gezeigten Klemmstellung mittels einer Schliesseinrichtung 57 gegen die fixe Klammerbacke 51 gedrückt. Die Schliesseinrichtung 57 ist in Fig. 10 in ihrer Schliessstellung und in der Fig. 9 in ihrer Freigabestellung gezeigt. Die Fig. 9 zeigt die Klammer 50 in Offenstellung.

Die Schliesseinrichtung 57 weist eine Klemmrolle 58 auf, die vorzugsweise drehbar auf einem Tragbügel 59 angeordnet ist. Mit dem Tragbügel 59 ist ein Betätigungshebel 60 verbunden, der an seinem freien Ende eine Steuerrolle 61 aufweist. An ihrer aussenliegenden Seite 62 ist die bewegliche Klammerbacke 52 mit einer Rastvertiefung 63 für die Klemmrolle 58 versehen. Mittels Anstanzen ist in der fixen Klammerbacke 51 eine federnde Zunge 64 ausgebildet, die in ihrer in der Fig. 9 gezeigten entspannten Stellung von der Klammerbacke 51 gegen die bewegliche Klammerbacke 52 hin vorsteht. Die federnde Zunge 64 greift mit ihrem freien Ende an der beweglichen Klammerbacke 52 an und hält diese offen.

Die Funktionsweise der Klammer 50 ist wie folgt:
Befindet sich die Schliesseinrichtung 57 in der in Fig. 9 gezeigten Freigabestellung, so kann die bewegliche Klammerbacke 52 durch die federnde Zunge 64 von der fixen Klammerbacke 51 weggeschwenkt werden. Die Klammer 50 befindet sich in der Offenstellung. Läuft bei geöffneter Klammer 50 während deren Bewegung in Richtung des Pfeiles D die Steuerrolle 61 auf die in Fig. 9 nur schematisch dargestellte Schliesskulisse 65 auf, so wird die Schliesseinrichtung 57 von der Freigabestellung in die Schliessstellung verschwenkt. Anders ausgedrückt wird zum Schliessen der offenen Klammer 50 der Tragbügel 59 mit der Klemmrolle 58 in Richtung des Pfeiles E (Fig. 9) verschwenkt. Während dieser Verschwenkbewegung drückt die auf die aussenliegende Seite 62 der Klammerbacke 52 einwirkende Klemmrolle 58 die bewegliche Klammerbacke 52 gegen die fixe Klammerbacke 51. In der in Fig. 10 gezeigten Klemmstellung der Klammer 50 rastet die Klemmrolle 58 in die Rastvertiefung 63 ein. In dieser Klemmstellung der Klammer 50 klemmen die beiden Klammerbacken 51, 52 mit ihren Enden 51a und 52a das zu transportierende Druckereierzeugnis fest. In der Schliessstellung der Schliesseinrichtung 57, in der wie erwähnt die Klemmrolle 58 in die Rastvertiefung 63 eingreift, ist die federnde Zunge 64 gespannt. Die Schliesseinrichtung 57 nimmt in ihrer Schliessstellung eine stabile Lage ein, was bedeutet, dass zum Verriegeln der beiden Klammerbacken 51, 52 in der Klemmstellung keine zusätzlichen von aussen auf die Schliesseinrichtung 57 einwirkende Mittel nötig sind.

Zum Oeffnen der geschlossenen Klammer 50 dient eine in Fig. 10 nur schematisch dargestellte Oeffnungskulisse 66, auf die die Steuerrolle 61 aufläuft. Dadurch wird der Tragbügel 59 mit der Klemmrolle 58 in Richtung des Pfeiles F in die Freigabestellung zurück verschwenkt. Die bewegliche Klammerbacke 52 wird durch die federnde Zunge 64 von der fixen Klammerbacke 51 weggedrückt.

Die erfindungsgemässe Klammer 1 bzw. 50 hat den weitern Vorteil, dass sie von verhältnismässig einfacher und leichter Konstruktion ist. Das Verriegeln der Klammerbacken 2, 3 bzw. 51, 52 in ihrer Klemmstellung erfolgt rasch und ohne allzugrossen Kraftaufwand durch eine kurze Bewegung der Schliesseinrichtung 7 bzw. 57 von der Freigabe- in die Schliessstellung. Dies trifft sinngemäss natürlich auch auf den Oeffnungsvorgang zu.

Statt die Schliesseinrichtung 7 durch Verschwenken von der Freigabestellung in die Schliessstellung und umgekehrt zu bringen, ist es auch möglich, die Schliesseinrichtung 7 so auszubilden, dass sie durch eine translatorische Bewegung von der Schliess- in die Freigabestellung und umgekehrt verbracht werden kann.

Die erfindungsgemässe Klammer 1 bzw. 50 kann auch zum Halten sowohl von andern flexiblen Gegenständen als Druckereierzeugnissen wie auch von steifen flächigen Gegenständen, wie z.B. solchen aus Karton, dienen.

## Patentansprüche

1. Klammer zum Halten flächiger Gegenstände, insbesondere flexibler Gegenstände wie ein- und mehrblättrige Druckereiprodukte, mit zwei relativ zueinander schwenkbar gelagerten Klammerbacken (2, 3; 51, 52), die in einer Klemmstellung auf den erfassten Gegenstand (35) eine Klemmwirkung ausüben und mit einer mit den Klammerbacken (2, 3; 51, 52) verbundenen Schliesseinrichtung (7; 57), die eine die Klammerbacken (2, 3; 51, 52) gegeneinander drückende Schliesskraft (F1, F2; F) aufbringt, dadurch gekennzeichnet, dass die Schliesseinrichtung (7) zwischen einer Freigabestellung und einer Schliessstellung hin und her bewegbar ist, nur in dieser Schliessstellung auf wenigstens die eine Klammerbacke (2, 3; 51, 52) die Schliesskraft (F1, F2; F) aufbringt und in der Freigabestellung ein Oeffnen der Klammerbacken (2, 3; 51, 52) erlaubt.

2. Klammer nach Anspruch 1, dadurch gekennzeichnet, dass die Schliesseinrichtung (7) zwei sich in einem Abstand (a) gegenüberliegende Klemmelemente (8, 9) aufweist, die in Schliessstellung der Schliesseinrichtung (7) an den einander abgekehrten Aussenseiten (17, 18) der Klammerbacken (2, 3) an letzteren anliegen und von denen jedes auf die zugeordnete Klammerbacke (2, 3) die Schliesskraft (F1, F2) aufbringt.

3. Klammer nach Anspruch 2, dadurch gekennzeichnet, dass die Klemmelemente (8, 9) an einem Bügel (10, 11, 12, 15) gehalten sind, der zwischen der Schliess- und der Freigabestellung hin und her bewegbar ist, vorzugsweise durch Verschwenken.

4. Klammer nach Anspruch 3, dadurch gekennzeichnet, dass der Bügel (10, 11, 12, 15) ein Folgeorgan (14), z.B. eine Folgerolle, trägt, das zum Bewegen des Bügels (10, 11, 12, 15) zwischen Schliess- und Freigabestellung mit Steuerelementen (37), z.B. Steuerkulissen, zusammenzuwirken bestimmt ist.

5. Klammer nach einem der Ansprüche 2-4, dadurch gekennzeichnet, dass in der Schliessstellung der Schliesseinrichtung (7) die Klemmelemente (8, 9) je in eine Rastvertiefung (19, 20) eingreifen, die an der Aussenseite (17, 18) jeder Klammerbacke (2, 3) ausgebildet ist.

6. Klammer nach einem der Ansprüche 3-5, dadurch gekennzeichnet, dass die bedien Klammerbacken (2, 3) mittels einer Achse (4) gelenkig miteinander verbunden sind, auf der der Bügel (10, 11, 12, 15) gelagert ist.

7. Klammer nach einem der Ansprüche 1-6, dadurch gekennzeichnet, dass eine Klammerbacke (2 oder 3) oder beide Klammerbacken (2, 3) auf einer Achse (4) schwenkbar gelagert sind und die schwenkbare Klemmbacke (2, 3) bzw. beide schwenkbaren Klemmbacken (2, 3) mit einem Betätigungshebel (24, 25) verbunden ist, der ein Folgeglied (26, 27), z.B. eine Folgerolle, trägt, das zum Verschwenken der zugeordneten Klammerbacke (2, 3) mit Steuerelementen (28, 29), z.B. Steuerkulissen, zusammenzuwirken bestimmt ist.

8. Klammer nach den Ansprüchen 3 und 6 oder 3 und 7 dadurch gekennzeichnet, dass der Bügel (10, 11, 12, 15) mit den Klammerbacken (2, 3) mitschwenkbar drehbar auf der Achse (4) gelagert ist.

9. Klammer nach Anspruch 3 oder 4, dadurch gekennzeichnet, dass der Bügel (10, 11, 12, 15) gegen ein Mitschwenken mit den Klammerbacken (2, 3) gesichert ist.

10. Klammer nach einem der Ansprüche 1-9, gekennzeichnet durch ein auf die Klammerbacken (2, 3) einwirkendes Federelement (33) zum Aufdrucken der Klammerbacken (2, 3) in ihre Offenstellung bei sich in Freigabestellung befindlicher Schliesseinrichtung (7).

11. Klammer nach einem der Ansprüch 2-10, dadurch gekennzeichnet, dass in Freigabestellung der Schliesseinrichtung (7) sich die Klemmkörper (8, 9) in einer Stellung befinden, die zwischen der Gelenkachse (4) für die beiden Klemmbacken (2, 3) und der Stellung, die die Klemmkörper (8, 9) in Schliessstellung der Schliesseinrichtung (7) einnehmen, liegt.

12. Klammer nach Anspruch 1, dadurch gekennzeichnet, dass die eine Klammerbacke (51) an einem Halteteil (53) befestigt und die andere Klammerbacke (52) schwenkbar gelagert ist und dass die Schliesseinrichtung (57) auf die der ersten, fixen Klammerbacke (51) abgekehrte Seite (62) der schwenkbaren Klammerbacke (52) einwirkt und in Schliessstellung auf letztere die Schliesskraft (F) aufbringt.

13. Klammer nach Anspruch 12, dadurch gekennzeichnet, dass die Schliesseinrichtung (57) ein Klemmelement (58) aufweist, das an einem zwischen einer Freigabestellung und einer Schliessstellung hin und her bewegbaren, mit dem Halteteil (53) verbundenen Tragelement (59) gehalten ist.

14. Klammer nach Anspruch 13, dadurch gekennzeichnet, dass in der Schliessstellung der Schliesseinrichtung (57) das Klemmelement (58) in eine Rastvertiefung (63) eingreift, die an der Aussenseite (62) der schwenkbaren Klemmbacke (52) ausgebildet ist.

15. Klammer nach Anspruch 13 oder 14, dadurch gekennzeichnet, dass das Tragelement (59) mit einem Betätigungshebel (60) verbunden ist, der ein Folgeorgan (61), vorzugsweise eine Folgerolle, trägt, das zum Verschwenken des Tragelementes (59) zwischen Schliess- und Freigabestellung mit Steuerelementen (65, 66), vorzugsweise Steuerkulissen, zusammenzuwirken bestimmt ist.

16. Klammer nach einem der Ansprüche 12-15, gekennzeichnet durch ein auf die schwenkbare Klammerbacke (52) einwirkendes Federelement (64) zum Aufdrücken der schwenkbaren Klammerbacke (52) in ihre Offenstellung bei sich in Freigabestellung befindlicher Schliesseinrichtung (57).

17. Transportvorrichtung für flächige Gegenstände, insbesondere flexible Gegenstände wie ein- und mehrblättrige Druckereierzeugnisse (35), mit einer Vielzahl von Klammern (1, 50) nach einem oder mehreren der Ansprüche 1-16, die entlang einer Transportbahn geführt sind.

## Claims

1. Clamp for retaining sheet-like articles, in particular flexible articles such as single-sheet and multi-sheet printed products, having two clamp jaws (2, 3; 51, 52) which are mounted such that they can be pivoted relative to one another and which, in a clamping position, subject the gripped article (35) to a clamping action, and having a closure device (7; 57) which is connected to the clamp jaws (2, 3; 51, 52) and applies a closure force (F1, F2; F) which pushes the clamp jaws (2, 3; 51, 52) against one another, characterized in that the closure device (7) can be moved back and forth between a release position and a closure position, applies the closure force (F1, F2; F) to at least one of the clamp jaws (2, 3; 51, 52) only in this closure position, and permits opening of the clamp jaws (2, 3; 51, 52) in the release position.

2. Clamp according to Claim 1, characterized in that the closure device (7) has two clamping elements (8, 9) which are located opposite one another at a distance (a) apart, which, in the closure position of the closure device (7), rest against the clamp jaws (2, 3), on the mutually remote outer sides (17, 18) thereof, and of which each applies the closure force (F1, F2) to the associated clamp jaw (2, 3).

3. Clamp according to Claim 2, characterized in that the clamping elements (8, 9) are retained on a bracket (10, 11, 12, 15) which can be moved, preferably by pivoting, between the closure position and the release position.

4. Clamp according to Claim 3, characterized in that the bracket (10, 11, 12, 15) bears a follow-on member (14), e.g. a follow-on roller, which, for the purpose of moving the bracket (10, 11, 12, 15) between closure position and release position, is intended to interact with control elements (37), e.g. control guides.

5. Clamp according to one of Claims 2-4, characterized in that, in the closure position of the closure device (7), the clamping elements (8, 9) each engage into a latch-in depression (19, 20) which is formed on the outer side (17, 18) of each clamp jaw (2, 3).

6. Clamp according to one of Claims 3-5, characterized in that the two clamp jaws (2, 3) are connected to one another in an articulated manner by means of a spindle (4) on which the bracket (10, 11, 12, 15) is mounted.

7. Clamp according to one of Claims 1-6, characterized in that one clamp jaw (2 or 3) or the two clamp jaws (2, 3) is/are mounted pivotably on a spindle (4), and the pivotable clamping jaw (2, 3) or the two pivotable clamping jaws (2, 3) is/are connected to an actuating lever (24, 25) which bears a follow-on member (26, 27), e.g. a follow-on roller, which, for the purpose of pivoting the associated clamp jaw (2, 3), is intended to interact with control elements (28, 29), e.g. control guide.

8. Clamp according to Claims 3 and 6 or 3 and 7, characterized in that the bracket (10, 11, 12, 15) is mounted rotatably on the spindle (4) such that it can pivot along with the clamp jaws (2, 3).

9. Clamp according to Claim 3 or 4, characterized in that the bracket (10, 11, 12, 15) is secured against pivoting along with the clamp jaws (2, 3).

10. Clamp according to one of Claims 1-9, characterized by a spring element (33) which acts on the clamp jaws (2, 3) and is intended for pushing the clamp jaws (2, 3) into their open position when the closure device (7) is located in the release position.

11. Clamp according to one of Claims 2-10, characterized in that, in the release position of the closure device (7), the clamping bodies (8, 9) are located in a position which lies between the articulation spindle (4) for the two clamping jaws (2, 3) and the position which the clamping bodies (8, 9) assume in the closure position of the closure device (7).

12. Clamp according to Claim 1, characterized in that one clamp jaw (51) is fastened on a retaining part (53) and the other clamp jaw (52) is mounted pivotably, and in that the closure device (57) acts on the side (62) of the pivotable clamp jaw (52), said side (62) being remote from the first, fixed clamp jaw (51), and, in the closure position, applies the closure force (F) on said pivotable clamp jaw (52).

13. Clamp according to Claim 12, characterized in that the closure device (57) has a clamping element (58) which is retained on a carrying element (59) which can be moved back and forth between a release position and a closure position and is connected to the retaining part (53).

14. Clamp according to Claim 13, characterized in that, in the closure position of the closure device (57), the clamping element (58) engages into a latch-in depression (63) which is formed on the outer side (62) of the pivotable clamping jaw (52).

15. Clamp according to Claim 13 or 14, characterized in that the carrying element (59) is connected to an actuating lever (60) which bears a follow-on member (61), preferably a follow-on roller, which, for the purpose of pivoting the carrying element (59) between closure position and release position, is intended to interact with control elements (65, 66), preferably control guides.

16. Clamp according to one of Claims 12-15, characterized by a spring element (64) which acts on the pivotable clamp jaw (52) and is intended for pushing the pivotable clamp jaw (52) into its open position when the closure device (57) is located in the release position.

17. Transporting apparatus for sheet-like articles, in particular flexible articles such as single-sheet and multi-sheet printed products (35), having a plurality of clamps (1, 50) according to one or more of Claims 1-16 which are guided along a transporting path.

## Revendications

1. Pince pour maintenir des objets plats, en particulier des objets souples tels que des produits d'imprimerie à un ou plusieurs feuillets, comprenant deux mâchoires de pince (2, 3 ; 51, 52) montées en pivotement l'une par rapport à l'autre, qui exercent, dans une position de serrage, un effet sur l'objet saisi (35), et comprenant un système de fermeture (7 ; 57) relié aux mâchoires de serrage (2, 3 ; 51, 52), ce système appliquant une force de fermeture (F1, F2 ; F) qui repousse les mâchoires (2, 3 ; 51, 52) l'une contre l'autre, caractérisée en ce que le système de fermeture (7) est mobile en va-et-vient entre une position de libération et une position de fermeture, en ce qu'il applique la force de fermeture (F1, F2 ; F) sur l'une au moins des mâchoires (2, 3 ; 51, 52) uniquement dans cette position de fermeture, et en ce qu'il permet une ouverture des mâchoires (2, 3 ; 51, 52) dans la position de libération.

2. Pince selon la revendication 1, caractérisée en ce que le système de fermeture (7) comprend deux éléments de pince (8, 9) opposés l'un de l'autre avec une distance (a), appliqués sur les faces extérieures (17, 18) détournées l'une de l'autre des mâchoires de pince (2, 3) dans la position de fermeture du système de fermeture (7), chacun de ces éléments appliquant la force de fermeture (F1, F2) sur la mâchoire (2, 3) associée.

3. Pince selon la revendication 2, caractérisée en ce que les éléments de pince (8, 9) sont maintenus sur un étrier (10, 11, 12, 15), mobile en va-et-vient, de préférence par pivotement, entre la position de fermeture et la position de libération.

4. Pince selon la revendication 3, caractérisée en ce que l'étrier (10, 11, 12, 15) porte un organe suiveur (14), par exemple un galet suiveur, destiné à coopérer avec des éléments de commande (37), par exemple des coulisseaux de commande, afin de déplacer l'étrier (10, 11, 12, 15) entre la position de fermeture et la position d'ouverture.

5. Pince selon l'une des revendications 2 à 4, caractérisée en ce que dans la position de fermeture du système de fermeture (7) les éléments de pince (8, 9) s'engagent chacun dans un évidement d'enclenchement (19, 20), ménagé sur la face extérieure (17, 18) de chaque mâchoire de pince (2, 3).

6. Pince selon l'une des revendications 3 à 5, caractérisée en ce que les deux mâchoires de pince (2, 3) sont reliées l'une à l'autre de manière articulée au moyen d'un axe (4), sur lequel est monté l'étrier (10, 11, 12, 15).

7. Pince selon l'une des revendications 1 à 6, caractérisée en ce que l'une des mâchoires de pince (2 ou 3), ou bien les deux mâchoires (2 et 3) sont montées en pivotement sur un axe (4), et la mâchoire pivotante (2, 3), ou respectivement les deux mâchoires pivotantes (2, 3), étant reliée à un levier d'actionnement (24, 25) qui porte à un organe suiveur (26, 27), par exemple un galet suiveur, destiné à coopérer avec des éléments de commande (28, 29), par exemple des coulisseaux de commande, afin de faire pivoter la mâchoire associée (2, 3).

8. Pince selon les revendications 3 et 6, ou bien les revendications 3 et 7, caractérisée en ce que l'étrier (10, 11, 12, 15) est monté en rotation sur l'axe (4) de façon à pivoter conjointement avec les mâchoires de pince (2, 3).

9. Pince selon l'une ou l'autre des revendications 3 et 4, caractérisée en ce que l'étrier (10, 11, 12, 15) est bloqué à l'encontre d'un pivotement conjointement avec les mâchoires de pince (2, 3).

10. Pince selon l'une des revendications 1 à 9, caractérisée par un élément de ressort (33) agissant sur les mâchoires de pince (2, 3) afin de repousser ces mâchoires (2, 3) dans leur position d'ouverture lorsque le système de fermeture (7) se trouve dans la position de libération.

11. Pince selon l'une des revendications 2 à 10, caractérisée en ce que, dans la position de libération du système de fermeture (7), les éléments de pince (8, 9) se trouvent dans une position située entre l'axe d'articulation (4) pour les deux mâchoires (2, 3) et la position qu'occupent ces éléments de pince (8, 9) dans la position de fermeture du système de fermeture (7).

12. Pince selon la revendication 1, caractérisée en ce que l'une des mâchoires de pince (51) est fixée sur une pièce de maintien (53), et l'autre mâchoire de pince (52) est montée en pivotement, et en ce que le système de fermeture (57) agit sur la face (62) de la mâchoire de pince pivotante (52) détournée de la première mâchoire de pince fixe (51), et applique sur cette dernière la force de fermeture (F) dans la position de fermeture.

13. Pince selon la revendication 12, caractérisée en ce que le système de fermeture (57) comprend un élément de pince (58), celui-ci étant maintenu sur un élément porteur (59) relié à la pièce de maintien (53) et mobile en va-et-vient, entre laposition de libération et laposition de fermeture.

14. Pince selon la revendication 13, caractérisée en ce que, dans la position de fermeture du système de fermeture (57), la pièce de maintien (53) s'engage dans un évidement d'enclenchement (63), ménagé sur la face extérieure (60) de la mâchoire de pince pivotante (52).

15. Pince selon l'une ou l'autre des revendications 13 et 14, caractérisée en ce que l'élément porteur (59) est relié à un levier d'actionnement (60), celui-ci portant un organe suiveur (61), de préférence un galet suiveur, destiné à coopérer avec des éléments de commande (65, 66), de préférence des coulisseaux de commande, afin de faire pivoter cet élément porteur (59) entre la position de fermeture et la position d'ouverture.

16. Pince selon l'une des revendications 12 à 15, caractérisée par un élément de ressort (64) agissant sur la mâchoire de pince pivotante (52) afin de repousser cette mâchoire (52) dans sa position d'ouverture, tandis que le système de fermeture (57) se trouve dans sa position de libération.

17. Dispositif de transport pour des objets plats, en particulier des objets souples tels que des produits d'imprimerie à une ou plusieurs feuilles (35), comprenant une pluralité de pinces (1, 50) selon l'une ou plusieurs des revendications 1 à 16, ces pinces étant guidées le long d'une voie de transport.
